# EUROPÄISCHE PATENTSCHRIFT

(11) **EP 0 580 188 B1**
(45) Veröffentlichungstag und Bekanntmachung des Hinweises auf die Patenterteilung: **11.09.1996**
(21) Anmeldenummer: 93114712.8
(22) Anmeldetag: 02.03.1991
(51) Int. Cl.: B65H 21/00

(54) **Vorrichtung zum Herstellen einer Splice-Stelle am Bahnanfang eines Bahnwickels**
Device for producing a splicing portion at the beginning of a web of a roll
Epissure pour préparer une épissure au point de départ d'une bande feuille du rouleau

(30) Priorität: 03.04.1990 DE 4010704; 25.10.1990 DE 4033900
(43) Veröffentlichungstag der Anmeldung: 26.01.1994
(62) Teilanmeldung aus: 91103144.1
(73) Patentinhaber: J.M. Voith GmbH, D-89522 Heidenheim (DE)
(72) Erfinder: Madrzak, Zygmunt, D-89522 Heidenheim (DE); Kaufmann, Bernd, D-89555 Steinheim (DE)
(74) Vertreter: Weitzel, Wolfgang, Dr.-Ing. Patentanwalt

(56) Entgegenhaltungen:
- AT-B- 335 280

## Beschreibung

Die Erfindung betrifft eine Vorrichtung an einer Abrolleinrichtung einer Warenbahn zum Herstellen einer Splice-Stelle am Bahnanfang eines Bahnwickels entsprechend dem Oberbegriff des Patentanspruchs 1.

Es ist eine Vorrichtung zur Herstellung von Nahtverbindungen von laufenden Warenbahnen an Abrolleinrichtungen, z.B. für Streicheinrichtungen, bekannt, bei welchem ein doppelseitiges Klebeband auf das Ende der zum Tambour gewickelten Bahn geklebt wird. Eine solche Vorrichtung zeigt beispielsweise die AT-335 280. Wenn das Bahnende am Tambour festgelegt ist, wird eine zweite Deckfolie vom Klebeband abgezogen, so daß beim Andrucken der alten, am Tambour vorbeilaufenden Bahn die Herstellung der Verbindung der Enden der Warenbahnen erfolgt. Dabei tritt der Nachteil auf, daß in der nachfolgenden Streicheinrichtung, z.B. an einer als Rakelelement für die Streichmasse dienenden Klinge, ein starker Stoß durch das vordere Ende der hinzugefügten Papierbahn an der Klinge entsteht. Ferner entsteht auch an dieser Stelle ein gewisser, wenn auch kleiner Sumpf an Streichmasse, der dazu neigt, nachfolgende Walzen, Umlenkrollen usw. zu verschmutzen.

Die Aufgabe der Erfindung ist es, eine Vorrichtung anzugeben, die diese Nachteile vermeidet, das Aufbringen eines Klebebandes auf den Tambour wesentlich erleichtert und mit relativ einfachem Bauaufwand auskommt.

Diese Aufgabe wird erfindungsgemäß durch die Merkmale des kennzeichnenden Teils des Patentanspruchs 1 gelöst.

Nachfolgend wird die Erfindung anhand der in den Figuren der Zeichnung dargestellten Ausführungsbeispiele erläutert. Dabei stellt:
- Figur 1: eine Halte- und Gleiteinrichtung zum Führen des Endes der Warenbahn und Aufbringen desselben auf den Tambour,
- Figur 2: eine weitere Einzelheit dieser Einrichtung,
- Figur 3: eine andere Halteeinrichtung dieser Art, jeweils in Seitenansicht,
- Figur 4: eine Einzelheit der Klebestelle am Ende der Warenbahn zu Figur 5,
- Figur 5 u.6: jeweils automatische Klebeeinrichtungen in anderen, zur Figur 5 ähnlichen Ausführungen,
prinzipmäßig dar.

In Fig. 1 ist eine Einrichtung zum Erleichtern des Anheftens des Klebebandes 1 am Ende C der Warenbahn dargestellt. Bei dem Klebeband kann es sich insbesondere auch um ein Klebeband gemäß der Stammanmeldung EP-A-91103144.1 handeln, auf die hiermit Bezug genommen wird, und deren Offenbarungsgehalt vollumfänglich in die vorliegende Schrift miteinbezogen sein soll, aber nicht Gegenstand der vorliegenden Erfindung ist. Es ist ein Schwenkgestell 22 vorgesehen, das an seinem oberen Ende eine an Lagern 33 gelagerte Leit- und Halterolle 13 trägt. Diese Halterolle ist ein Hohlzylinder mit Mantelbohrungen 34, die mit dem im Inneren der Halterolle 13 zu erzeugenden Unterdruck gegenüber der Atmosphäre in Verbindung stehen. Dadurch wird die Warenbahn C auf der Halterolle 12 gehalten. Unterhalb der Halterolle 13 ist ein Arbeitstisch 14 an einem um Lagerstelle 20 schwenkbaren Schwenkhebel 15 angebracht und trägt eine Arbeitsplatte 16. Der Schwenkhebel kann von einem hydraulischen Hubelement 29 mittels dessen Hubstange 30 in die strichpunktiert dargestellte Stellung verschwenkt werden, in welcher die Arbeitsfläche 16 an der Mantelfläche der Halterolle 13 anliegt. Das hydraulische Hubelement 29 ist an einer Lagereinrichtung 32 in dem Schwenkgestell 22 gehalten. Das Schwenkgestell ist wiederum mittels hydraulischem Hubelement 21 verschwenkbar, das einerseits mittels Lagerelement 24 in einer Grundplatte 19 und andererseits mittels Lagerelement 23 an dem Schwenkgestell befestigt ist. Das Schwenkgestell ist wiederum an der Grundplatte 19 in der Lagerstelle 27 verschwenkbar.

In Fig. 2 ist der Arbeitstisch 14 mit der Arbeitsplatte 16 vergrößert dargestellt. Diese Arbeitsplatte weist eine Reihe von Halteelementen (Haltestifte) 25 auf, mit deren Hilfe die Ausrichtung der Klebestreifenstücke auf der Arbeitsplatte 16 möglich ist. Ferner weist die Arbeitsplatte noch Bohrungen 26 auf. Da der Arbeitstisch 14 als hoher Kasten ausgebildet ist, der mittels Anschluß 41 unter Unterdruck gegenüber der Atmosphäre gesetzt werden kann, wird dieser Unterdruck durch die Bohrungen 26 wirksam und hält die Klebestreifenstücke auf der Arbeitsplatte 16 fest, so daß sie bei Hochschwenken derselben in Richtung auf die Halterolle 13 nicht herunterfallen können.

Es wird das Klebeband, d.h. die Stücke des Klebebandes, auf der Arbeitsplatte niedergelegt und somit an das Ende der Warenbahn C beim Hochschwenken des Arbeitstisches 14 angeheftet; Bei Drehung der Leit- und Halterolle 13 bzw. des Tambours A wird das Ende der Warenbahn C in die Anheftposition in bezug auf den Tambour A geleitet. Dabei wird vorher die Deckfolie 8 des schmalen Klebestreifens 7 entfernt.

In Fig. 2 ist dargestellt, daß die Arbeitsplatte eine Reißkante 18 aufweist, die der Splice-Kante des Warenbahnendes C entspricht. In der strichpunktierten Stellung des Arbeitstisches 14 kann diese Kante durch Abreißen des überschüssigen Papiers des Warenbahnendes hergestellt werden.

Es sind natürlich auch andere Zusatzeinrichtungen denkbar, die ein Abschneiden der Warenbahn in der gezeigten Form ermöglichen.

In Fig. 4 ist die Stellung des Klebebandes 1 dargestellt, in der es vom Arbeitstisch 14 an dem Warenbahnende angeheftet ist.

In Fig. 3 ist eine Einrichtung der Leitrolle 13 dargestellt, die den Arbeitstisch 14 der Fig. 1 nicht aufweist. Anstelle dessen ist eine feste Arbeitsplatte 17 vorgesehen, die an dem Schwenkgestell 22' befestigt ist. Hier wird direkt von Hand auf das Ende der Warenbahn C das Klebeband 1 oder die Stücke desselben aufgebracht.

In Fig. 5 ist der Arbeitstisch 50 als ein im Querschnitt etwa quadratischer Kasten ausgebildet. Die Arbeitsfläche, auf der die Klebestreifen niedergelegt werden, ist mit 16' angedeutet. Das Innere des Kastens ist hohl und steht vorzugsweise unter einem Überdruck gegenüber der Atmosphäre, zumindest zum Teil, jedenfalls in dem Bereich, wo sich die Arbeitsfläche 16' befindet. Es ist dazu ein der Ausführungsform nach Fig. 2 ähnlicher Anschluß 41 vorzusehen (hier mit 41' angedeutet). Es sind auf der Arbeitsfläche ebenfalls Bohrungen 26 wie bei der Ausführungsform nach Fig. 2 vorgesehen. Für eine gezackte Spliceverbindung nach Fig. 2 sind ebenfalls die Fixierstifte 25 vorzusehen, die natürlich versenkbar, z.B. durch Belastung mittels einer Feder, ausgebildet sein müssen.

Die Warenbahn hängt mit ihrem Ende entsprechend der gestrichelt dargestellten Linie über der Halterolle 13. Es wird zunächst der Arbeitstisch 50 in eine Lage geschwenkt, in welcher die Schneide 54 das Ende der Warenbahn abschneidet entsprechend einer vorgesehenen Splicekante. Dazu ist die Mantelfläche der Halterolle 13 vorzugsweise gummiert. Die Klebestreifen, die auf der Arbeitsfläche 16' niedergelegt worden sind, werden durch den Unterdruck festgehalten und nach Wegschwenken des Arbeitstisches 50 mittels Schwenkarm 15' in eine Stellung gedreht, in welcher Arbeitsfläche 16', wie in der Figur dargestellt, der Halterolle 13 genau gegenüberliegt. Es kann dann durch eine gesteuerte Schwenkbewegung des Arbeitstisches 50 der Klebestreifen auch in Zick-Zack-Form auf dem Warenbahnende angeheftet werden. Diese Schwenkbewegung kann entweder durch einen Schrittmotor oder mittels hydraulischer Elemente unter Zuhilfenahme von Endschaltern bewerkstelligt werden. Das Schwenkgestell ist hier mit 22'' bezeichnet.

In Fig. 6 ist der Arbeitstisch als eine von einem Hohlzylinder gebildete Rolle 52 ausgebildet. Er weist auch die Schneidkante 54 auf. Auch hier muß die den Arbeitstisch bildende Rolle 52 einen Schwenk- oder Drehantrieb für eine gewisse Schwenk- oder Drehbewegung aufweisen.

Es ist vorzugsweise das Biege-Widerstandsmoment der Halterolle 13 wesentlich größer als dasjenige des Arbeitstisches 16, 50 bzw. 52.

## Patentansprüche

1. Vorrichtung an einer Abrolleinrichtung einer Warenbahn zum Herstellen einer Splice-Stelle am Bahnanfang eines Bahnwickels, mit einem schwenkbaren, in der Nähe der Abrolleinrichtung bzw. des Tambours (A) angeordneten Schwenkgestell (22) an dessen einem Ende eine Halterolle (13) zur Halterung und Führung des Endes der Warenbahn des Tambours (A) vorgesehen ist, die jeweils zwischen einer dem Tambour (A) nahen und entfernten Stellung hin und her bewegbar ist, dadurch gekennzeichnet, daß gegenüber der Halterolle (13) ein Auslegearm (15) schwenkbar an dem Schwenkgestell (22) angebracht ist, der an seinem vom Schwenkgestell entfernten Ende einen Arbeitstisch (14, 50) mit einer Arbeitsfläche (16, 16') aufweist, die mit Markierungen bzw. Halterungen für das Anbringen eines Klebestreifens oder einer Folge von Klebestreifen auf der Arbeitsfläche (16, 16') in Form der Splicekante der Warenbahn vorgesehen ist.

2. Vorrichtung nach Anspruch 1, dadurch gekennzeichnet, daß die Arbeitsfläche (16, 16') in Form einer Arbeitsplatte ausgebildet ist und daß die Mittel zur Markierung bzw. Festlegung der Klebestreifenstücke Markierungsstifte (25) und Bohrungen (26) der Arbeitsplatte (16) sind, die von dem als Kasten ausgebildeten Arbeitstisch (14) mit einem Unterdruck gegenüber der Atmosphäre beaufschlagbar sind.

3. Vorrichtung nach Anspruch 2, dadurch gekennzeichnet, daß die Arbeitsplatte (16) eine Rundung entsprechend dem Krümmungsradius der Halterolle (13) aufweist.

4. Vorrichtung nach einem der Ansprüche 1 bis 3, dadurch gekennzeichnet, daß die Halterolle (13) hohl ausgebildet ist und an ihrer Umfangsfläche Bohrungen (34) aufweist, die mit dem unter einem Unterdruck gegenüber der Atmosphäre setzbaren Inneren der Halterolle (13) in Verbindung stehen.

5. Vorrichtung nach einem der Ansprüche 1 bis 4, dadurch gekennzeichnet, daß die Halterolle (13) einen Mantel aus Gummi hat.

6. Vorrichtung nach einem der Ansprüche 1 bis 5, dadurch gekennzeichnet, daß der Arbeitstisch (14, 50, 52) eine Schneide (54) zur Zertrennung der Warenbahn an ihrem Ende (C) aufweist.

7. Vorrichtung nach einem der Ansprüche 1 bis 6, dadurch gekennzeichnet, daß der Arbeitstisch (14, 50, 52) eine drehbare Rolle (52) ist.

8. Vorrichtung nach einem der Ansprüche 1 bis 7, dadurch gekennzeichnet, daß der Arbeitstisch (50, 52) schwenk- oder drehbar um eine zu seiner Längserstreckung parallele Achse an seinen Haltearmen (15') gelagert ist.

## Claims

1. A device on a means of unrolling a web of material for producing a splicing portion at the beginning of a web roll, with, disposed in the vicinity of the unreeling means or drum (A), a pivotable frame (22) at one end of which there is a holding roller (13) for holding and guiding the end of the web of material on the drum (A), said roller (13) being adapted for reciprocating movement between respectively remote and near positions on the drum (A), characterised in that opposite the holding roller (13) an extension arm (15) is pivotally mounted on the frame (22) and has, at its end remote from the pivotable frame, a working table (14, 50) having a working surface (16, 16') which carries markings or holders for fitting an adhesive strip or a series of adhesive strips on the working surface (16, 16') in the form of the splicing edge of the web of material.

2. A device according to Claim 1, characterised in that the working surface (16, 16') is constructed in the form of a working plate and in that the means of marking or fixing the pieces of adhesive strip are marking pegs (25) and bores (26) in the working plate (16) to which the working table (14), constructed as a box, is able to apply a pressure which is negative in respect of atmospheric pressure.

3. A device according to Claim 2, characterised in that the working plate (16) is rounded to match the radius of curvature of the holding roller (13).

4. A device according to one of Claims 1 to 3, characterised in that the holding roller (13) is of hollow construction and has on its peripheral surface bores (34) which communicate with the interior of the holding roller (13), which can be brought to a pressure which is negative in respect of the atmospheric pressure.

5. A device according to one of Claims 1 to 4, characterised in that the holding roller (13) has a shell consisting of rubber.

6. A device according to one of Claims 1 to 5, characterised in that the working table (14, 50, 52) has a cutting edge (54) for parting the web of material at its end (C).

7. A device according to one of Claims 1 to 6, characterised in that the working table (14, 50, 52) is a rotatable roller (52).

8. A device according to one of Claims 1 to 7, characterised in that the working table (50, 52) is mounted on its supporting arms (15') in such a way as to be pivotable or rotatable about an axis parallel with its length.

## Revendications

1. Dispositif pour une installation de dévidage d'une bande de produit, pour réaliser une épissure au début d'une bande d'un rouleau, comprenant un châssis pivotant (22) monté à proximité de l'installation de dévidage ou du tambour (A) et dont une extrémité comporte un rouleau de fixation (13) pour fixer et guider l'extrémité de la bande de produit du tambour (A), ce châssis pouvant pivoter alternativement entre une position proche et une position éloignée du tambour (A), caractérisé en ce qu'en regard du rouleau de fixation (13), il est prévu un bras (15) monté pivotant sur le châssis pivotant (22), ce bras portant à son extrémité éloignée du châssis pivotant, une table (14, 50) avec une surface active (16, 16') munie de moyens de marquage ou de fixation pour recevoir une bande collante ou une succession de bandes collantes sur la surface active (16, 16') suivant la forme de l'arête d'épissure de la bande de produit.

2. Dispositif selon la revendication 1, caractérisé en ce que la surface active (16, 16') est réalisée en forme de plaque et des moyens de marquage et de fixation de la bande collante sont constitués respectivement par des broches de marquage (25) et des perçages (26) dans la plaque (16), qui sont mis en dépression par rapport à l'atmosphère, par la table (14) en forme de caisson.

3. Dispositif selon la revendication 2, caractérisé en ce que la plaque (16) comporte un arrondi correspondant au rayon de courbure du rouleau de fixation (13).

4. Dispositif selon l'une des revendications 1 à 3, caractérisé en ce que le rouleau de fixation (13) est creux et comporte des perçages (34) dans sa surface périphérique, ces perçages pouvant être mis en liaison avec la dépression par rapport l'atmosphère qui règne à l'intérieur du rouleau de fixation (13).

5. Dispositif selon l'une des revendications 1 à 4, caractérisé en ce que le rouleau de fixation (13) a une enveloppe en caoutchouc.

6. Dispositif selon l'une des revendications 1 à 5, caractérisé en ce que la table (14, 50, 52) comporte une arête (54) pour couper la bande de produit à son extrémité (C).

7. Dispositif selon l'une des revendications 1 à 6, caractérisé en ce que la table (14, 50, 52) est un rouleau rotatif (52).

8. Dispositif selon l'une des revendications 1 à 7, caractérisé en ce que la table (50, 52) est montée pivotante ou rotative autour d'un axe parallèle à son extension longitudinale sur ses bras de fixation (15').
